# FASCICULE DE BREVET EUROPEEN

(11) **EP 0 059 500 B1**
(45) Date de publication et mention de la délivrance du brevet: **17.10.1984**
(21) Numéro de dépôt: 82200186.3
(22) Date de dépôt: 17.02.1982
(51) Int. Cl.: E01B 27/06

(54) **Machine mobile sur voies pour l'épuration du ballast**
Auf Schienen fahrbare Gleisbettreinigungsmaschine
Ballast cleaning machine running on tracks

(30) Priorité: 02.03.1981 CH 1370/81
(43) Date de publication de la demande: 08.09.1982
(73) Titulaire: MATISA MATERIEL INDUSTRIEL S.A., CH-1023 Crissier (CH)
(72) Inventeur: Cicin-Sain, Ivo, CH-1030 Bussigny (CH)
(74) Mandataire: Meylan, Robert Maurice

## Description

La présente invention a pour objet une machine mobile sur voies, pour l'épuration du ballast des voies ferrées, comprenant une installation de criblage du ballast équipée de préférence de deux tamis superposés et des rubans transporteurs pour le transport du ballast et des matériaux à évacuer.

Des machines pour l'épuration du ballast équipées d'un crible vibrant sont connues sous de nombreuses formes (par exemple brevets CH 309 855 et CH 562 918). Dans ces machines, l'installation de criblage consiste en un crible vibrant incliné, présentant deux tamis superposés de grandeur de maille différente, entraîné en vibration par un volant, le ballast épuré, prêt à être réutilisé, s'accumulant sur le tamis inférieur pour être ensuite conduit, au moyen d'un ruban transporteur, aux endroits de remise en place, les matériaux trop gros restant sur le tamis supérieur, tandis que les matériaux trop petits traversent le tamis inférieur et sont évacués pour être déchargés.

Ces cribles vibrants présentent longitudinalement des dimensions relativement grandes afin de disposer d'un chemin de criblage assez long pour assurer une épuration totale. Les grandes dimensions du crible et le poids élevé du crible complètement chargé de ballast ont toutefois pour inconvénient qu'il est nécessaire d'accélérer et de déplacer des masses très importantes. L'amplitude d'oscillation et la fréquence d'oscillation du crible, qui déterminent essentiellement la capacité de criblage, ne peuvent être choisies qu'aussi élevées que le permettent la stabilité et la résistance du bâti de la machine aux efforts développés par les masses entraînées en vibration. Les sollicitations développées pendant la mise en route du crible chargé et au moment de son arrêt, après le déclenchement du moteur d'entraînement, jusqu'à l'arrêt, se sont avérées particulièrement critiques. Le temps de mise en route et le temps d'arrêt d'un crible chargé est de l'ordre de 30 secondes ou davantage. Chaque fois que la machine ou le wagon d'épuration, qui normalement avance de façon continue, doit être stoppé pour une raison ou l'autre, le crible vibrant doit être dans la règle déclenché et n'être réen- clenché que lorsque la machine reprend son avance. Les sollicitations susmentionnées du bâti de la machine pendant la mise en route et l'arrêt du crible chargé peuvent par conséquent apparaître relativement fréquemment.

Les cribles vibrants connus ont une capacité type d'environ 800 m³/h, le moteur d'entraînement du crible tournant à une vitesse d'environ 100 T/min correspondant à une fréquence d'oscillation d'environ 100 Hz, l'amplitude d'oscillation maximale autorisée étant de l'ordre de 12 mm. Comme l'amplitude d'oscillation et la fréquence d'oscillation ne peuvent être augmentées, pour des raisons de sollicitation admissible de la machine, il n'est pas possible d'augmenter sans autre la capacité de la machine bien que ceci soit désirable pour atteindre une vitesse de travail aussi élevée que possible.

La présente invention vise à réaliser une installation de criblage présentant un fonctionnement plus favorable permettant d'atteindre une plus grande capacité et une adaptation plus flexible des facteurs déterminant l'épuration et le transport du ballast aux conditions de travail et permettant de réduire les sollicitations du bâti de la machine.

A cet effet, la machine selon l'invention est caractérisée en ce que l'installation de criblage comprend au moins deux cribles vibrants montés l'un derrière l'autre et indépendamment l'un de l'autre sur le bâti de la machine, chacun étant entraîné par son propre dispositif d'entraînement, ces dispositifs d'entraînement étant commandables indépendamment l'un de l'autre et pouvant être enclenchés et déclenchés l'un après l'autre.

Il est ainsi possible de réduire les masses accélérées et entraînées en vibration simultanément et de manière synchrone, en particulier de réduire ces masses approximativement de moitié en utilisant deux cribles vibrants montés l'un derrière l'autre, solution avantageuse sur le plan technique et économique, de telle sorte que les forces nécessaires à l'entraînement de chacun des cribles, et avant tout les vibrations transmises par chacun des cribles à la machine, sont sensiblement réduites. Il est dès lors possible d'entraîner des cribles plus petits avec des amplitudes et/ou des fréquences d'oscillations plus élevées et d'obtenir ainsi une installation de criblage d'un rendement supérieur à celui des machines comportant un seul grand crible.

En particulier, les instants d'enclenchement et de déclenchement, les fréquences et/ou les amplitudes d'oscillations des cribles, ainsi que leurs inclinaisons peuvent être choisis individuellement et de façon différenciée pour chaque crible de manière à être adaptés aux conditions de travail de chacun des cribles. En cas d'arrêt temporaire d'une machine à deux cribles, il est en particulier possible d'arrêter tout d'abord le premier crible, puis ensuite le second après un certain temps, et de remettre en route tout d'abord le second crible, puis le premier après un certain temps, les sollicitations critiques de la machine durant ces périodes d'arrêt et de remise en route étant ainsi sensiblement réduites. L'invention permet en outre d'abaisser les exigences en ce qui concerne la stabilité et la résistance de la machine envers les vibrations, ce qui correspond à une tendance générale de construire des machines aussi légères que possible.

L'installation de criblage est avantageusement réalisée de telle sorte que l'extrémité des tamis, côté sortie, du premier crible recouvre l'extrémité, côté entrée, des tamis du second crible, respectivement du crible suivant, de telle sorte que le ballast quittant le premier crible tombe directement sur le second crible, respectivement le crible suivant.

Le dessin annexé représente, à titre d'exemple, une forme d'exécution de la machine selon l'invention.
La figure 1 est une vue latérale de la machine.
La figure 2 est une vue de détail, schématique, de l'installation de criblage à deux cribles vibrants.
La figure 3 est une vue de dessus de l'installation de criblage, la moitié supérieure de la figure représentant les tamis inférieurs et la moitié inférieure de la figure les tamis supérieurs.
La figure 4 est une vue frontale de l'installation de criblage selon la flèche IV, figure 2.

La machine se déplaçant dans la direction de la flèche, figure 1, comprend un châssis antérieur 1 muni de deux boggies 3 et 4 et un châssis postérieur 2 relié à son extrémité antérieure au châssis 1 par une articulation 9. Les boggies 3 et 4 du châssis 1 reposent sur la voie 6, en avant de la place de travail proprement dite, voies qui sont fixées de manière bien connue sur des traverses 7 reposant sur le ballast 8, tandis que le boggie 5 du châssis postérieur roule sur la voie en arrière de l'endroit de travail.

Sur le châssis postérieur 2 est montée une chaîne excavatrice 10 pour l'enlèvement du ballast, qui présente, vue de dessus, une trajectoire connue de forme approximativement triangulaire et une section 11 passant transversalement sous les voies 6 et les traverses 7. Les deux sections ascendantes de la chaîne excavatrice 10 passent au-dessus d'une trémie 12 dans laquelle le ballast est déchargé et à travers laquelle il tombe sur un ruban transporteur 13, qui conduit le ballast à épurer dans la direction de déplacement de la machine tout d'abord selon un mouvement ascendant oblique puis horizontalement sur un autre ruban transporteur 14 qui amène le ballast à l'installation d'épuration.

L'installation d'épuration est constituée d'une installation de criblage 15 montée sur le châssis 1 et équipée de deux cribles vibrant 16 et 17, montés l'un derrière l'autre, inclinés en sens opposé au sens d'avance de la machine et qui sont montés sur des supports verticaux 18, 19 et 20 par l'intermédiaire de ressorts hélicoïdaux 21, 22 et dont la construction sera décrite plus en détail en relation avec les figures 2 à 4. Le ruban transporteur 14 s'étend au-dessus de l'installation de criblage 15 jusqu'à l'entrée de celle-ci à l'extrémité supérieure du premier crible 16, de telle sorte que le ballast tombe tout d'abord dans le premier crible 16 pour passer ensuite dans le second crible 17. Les deux cribles vibrants 16 et 17 présentent, de manière connue en soi, deux tamis superposés de grandeur de maille différente, de telle sorte que le ballast épuré, prêt à être réutilisé, s'accumule sur le tamis inférieur d'où il est déchargé sur un ruban transporteur 23 vers les moyens de remise en place. Les matériaux de trop grande dimension qui ne traversent pas le tamis supérieur, ainsi que les matériaux de trop petite dimension et les détritus ayant traversés les deux tamis aboutissent sur un ruban transporteur d'évacuation 28 situé sous l'installation de criblage 15, qui les déchargent sur un autre ruban transporteur 29 qui les évacuent vers l'avant de la machine, où ils sont soit déchargés dans un wagon ou sur le côté de la voie.

Le ballast épuré transporté par le ruban transporteur 23 en sens inverse du sens de déplacement de la machine est amené dans la zone de la chaîne excavatrice 12 où il tombe sur un dispositif de distribution 24. Une partie de ce ballast est déchargée sur la voie par une trémie 25 du dispositif 24, immédiatement derrière l'endroit où travaille l'excavatrice, indiqué parP1 à la figure 1, pour remplacer le ballast enlevé. Il est ensuite et immédiatement aplani et compacté au moyen d'un dispositif 30. Le ballast restant est déchargé par une seconde trémie 26 du dispositif 24 sur un ruban distributeur 27 pouvant pivoter transversalement autour de son extrémité antérieure, de manière connue, lequel transporte le ballast un bout vers l'arrière de la machine où il décharge sur le ballast déjà travaillé, à l'endroit P2, essentiellement de chaque côté. Au lieu d'un seul ruban distributeur 27, il est possible de prévoir deux rubans distributeurs de chaque côté de la machine. Le dispositif de distribution 24 est équipé d'un organe de distribution commandé, par exemple un clapet, au moyen duquel une partie déterminée du ballast épuré, correspondant à la profondeur d'excavation et à la hauteur désirée du nouveau ballast, est déviée dans la trémie 25, tandis que le reste du ballast s'écoule dans la trémie 26.

Un dispositif de levage des voies 31, connu en soi, fixé au châssis 2, immédiatement devant l'emplacement d'excavation, est agencé pour soulever au besoin les rails 6 avec leurs traverses 7 pour permettre à la chaîne excavatrice 10 de travailler dans le cas d'excavation de faible profondeur. Des dispositifs connus de levage 32 permettent d'ajuster la hauteur de travail de la chaîne excavatrice 10.

La construction et la disposition des deux cribles vibrants 16 et 17 sont représentées plus en détail, mais schématiquement aux figures 2 à 4. Selon la figure 2, dans laquelle sont représentés également le ruban transporteur supérieur 14 et le ruban inférieur d'évacuation 28, le ballast à épurer tombe du ruban transporteur 14 en direction de la flèche recourbée dans l'entrée du crible à l'extrémité gauche du dessin. Le premier crible 16, qui présente un tamis supérieur 40 et un tamis inférieur 41, n'est pas situé exactement dans le prolongement du second crible 17, muni d'un tamis supérieur 42 et d'un tamis inférieur 43, mais il est légèrement décalé verticalement relativement au second crible 17, de telle sorte que la sortie du premier crible 16, c'est-à-dire les bords des tamis 40 et 41, recouvre légèrement et respectivement les extrémités supérieures des tamis 42 et 43 du crible 17, avec un jeu bien entendu suffisant pour que les deux cribles ne viennent pas en contact lorsqu'ils vibrent, le ballast quittant les tamis 40 et 41 tombant ainsi directement sur les tamis 42 et 43 respectivement. Les deux cribles vibrants 16 et 17 sont supportés de chaque côté, librement oscillant, par des ressorts hélicoïdaux 21, respectivement 22 supportés eux- mêmes par les supports 18, 19 et 20. Au lieu de ressorts hélicoïdaux il est possible d'utiliser des blocs de caoutchouc. Le support antérieur 18 et le support postérieur 20 sont équipés de dispositifs de levage 52, respectivement 53 permettant de modifier leur hauteur et partant l'inclinaison individuelle de chacun des cribles 16 et 17, en agissant sur leurs extrémités opposées, la hauteur des extrémités superposées des deux cribles étant fixe.

Les parois latérales de chaque crible 16 et 17 sont traversées, approximativement en leur milieu, par un arbre 44, respectivement 45, dont les extrémités portent un balourd 46, respectivement 47, entraîné en rotation par un moteur 48, respectivement 49 par l'intermédiaire d'une courroie 50, respectivement 51.

La figure 3 représente, dans sa moitié inférieure, une vue de dessus des tamis supérieurs 41 et 42 et dans sa moitié supérieure une vue des tamis inférieurs 41 et 42. Le recouvrement des tamis est assuré par un prolongement 40a, respectivement 41a, du tamis proprement dit 40, respectivement 41. Des tôles déflectrices 54 du tamis supérieur 42 du crible 17 (fig. 3 et 4) dévient de côté les matériaux trop gros à évacuer, de telle sorte qu'ils peuvent tomber, de chaque côté de la zone médiane occupée par la sortie du tamis inférieur 43, sur le ruban transporteur d'évacuation 28, sur lequel tombent également les matériaux ayant traversé les tamis inférieurs 41 et 43. Le tamis inférieur 43 du crible 17 présente à son extrémité côté sortie une tôle déflectrice 55 dirigée vers l'intérieur, qui dirige le ballast à réutiliser vers une trémie 56 par laquelle il tombe sur le ruban transporteur 23, comme représenté schématiquement à la figure 2. Comme ceci ressort des figures 3 et 4, la largeur de la trémie 56 montée dans la zone médiane de la sortie du crible est inférieure à la largeur du tamis supérieur 42 d'une valeur telle que le gros déchet évacué du tamis supérieur peut tomber de chaque côté de la trémie 56 sur le ruban transporteur d'évacuation 28.

A la figure 4, qui montre une vue frontale, côté sortie, du crible, le ruban transporteur 14, le ruban d'évacuation 28, les moteurs d'entraînement des cribles 48 et 49, ainsi que les supports 18, 19 et 20 n'ont pas été représentés. Les courroies d'entraînement 51 et 52, entraînant les arbres 44 et 45, sont représentées en coupe. Dans la partie supérieure de cette figure 4 on distingue le tamis supérieur 40 du crible 16, en-dessous de celui-ci le tamis supérieur 42 du crible 17 et plus bas, au niveau de la trémie 56, le tamis inférieur 43 du crible 17.

- L'agencement des cribles présente l'avantage que chacun des cribles 16 et 17 peut être entraîné individuellement et en ce que pour chacun des cribles des masses relativement petites doivent être accélérées et maintenues en mouvement. L'entraînement individuel au moyen de deux moteurs indépendants 48 et 49 exclut pratiquement une vibration synchrone des deux cribles 16 et 17, de sorte qu'en général les forces qu'engendre chacun des cribles sur le bâti 1 de la machine se neutralisent plus ou moins, avantageusement. L'agencement présente en particulier l'avantage de permettre de commander séparément les deux cribles vibrants, de telle sorte que lors de la mise en route, il est possible d'enclencher tout d'abord le second crible 17, puis, après un certain temps, par exemple 30 secondes environ, d'enclencher le premier crible 16. Inversement, lorsque la machine doit être arrêtée, le premier crible 16 est arrêté, puis après un certain temps, par exemple 30 secondes environ, le second crible 17 est arrêté à son tour. Dans les deux cas les masses à accélérer, respectivement à freiner, sont moitié moins grandes que dans les installations connues comportant un seul crible, ce qui est particulièrement important lorsque les cribles travaillent à pleine charge. Les sollicitations du châssis sont réduites. D'autre part, deux cribles plus petits et plus légers peuvent travailler avec des amplitudes d'oscillations plus grandes et/ou une fréquence d'oscillations plus élevée qu'un seul crible avec une charge correspondante. Jusqu'ici l'amplitude maximale d'oscillation était en général de l'ordre de 12 mm, alors qu'elle peut être de l'ordre de 16 mm avec l'installation selon l'invention. Il est ainsi possible d'atteindre un rendement de criblage de l'ordre de 1 000 m³/h alors que ce rendement était antérieurement de l'ordre de 800 m³/h.

En outre, les deux cribles 16 et 17 de l'installation selon l'invention peuvent être, au besoin, entraînés à des fréquences différentes et/ou avec des amplitudes différentes. Il est en outre possible, au besoin, de donner une inclinaison différente à chacun des cribles 16 et 17. L'installation de criblage selon l'invention permet donc non seulement de construire des cribles vibrants plus petits que jusqu'ici, mais permet également un entraînement individuel des cribles, tant en ce qui concerne la fréquence et l'amplitude d'oscillation que l'inclinaison, en fonction de la nature du ballast à épurer et des conditions de travail, ce qui permet d'atteindre un rendement optimal.

L'invention n'est pas limitée à la forme d'exécution représentée, mais s'étend à de nombreuses variantes, en ce qui concerne l'exécution et la disposition des cribles vibrants. Ceux-ci peuvent notamment présenter plus de deux tamis superposés. Il est également possible de prévoir plus de deux cribles montés l'un derrière l'autre, mais il semble que deux cribles sont suffisants, pour des raisons pratiques et économiques, pour obtenir les avantages recherchés.

## Revendications

1. Machine mobile sur voies, pour l'épuration du ballast des voies ferrées, comprenant une installation de criblage (15) du ballast équipée de préférence de deux tamis superposés (40, 41), et des rubans convoyeurs (13, 14, 28, 29) pour le transport du ballast et des matériaux à évacuer, caractérisée en ce que l'installation de criblage (15) comprend au moins deux cribles vibrants (16, 17) montés l'un derrière l'autre et indépendamment l'un de l'autre sur le châssis (1) de la machine, chacun étant entraîné par son propre dispositif d'entraînement (48, 49), ces dispositifs d'entraînement étant commandables indépendamment l'un de l'autre et pouvant être enclenchés et déclenchés l'un après l'autre.

2. Machine selon la revendication 1, caractérisée en ce que l'extrémité du tamis, respectivement des tamis (40, 41), côté sortie, de l'un des cribles (16) recouvre l'extrémité, côté entrée, du tamis, respectivement des tamis (42, 43) du crible suivant (17).

3. Machine selon l'une des revendications 1 ou 2, caractérisée en ce qu'elle comprend des moyens de levage (52, 53) permettant de régler individuellement l'inclinaison de chaque crible (16, 17).

4. Machine selon l'une des revendications 1 à 3, caractérisée en ce que les cribles (16, 17) sont susceptibles d'être entraînés avec des amplitudes d'oscillations différentes et/ou des fréquences d'oscillations différentes.

5. Machine selon l'une des revendications 1 à 4, comprenant deux cribles montés l'un derrière l'autre, caractérisée en ce qu'elle comprend un dispositif de levage (52) pour le premier crible (16) disposé à proximité de l'entrée du crible et un dispositif de levage (53) pour le second crible (17) disposé à proximité de la sortie de ce crible.

## Claims

1. Railway ballast cleaning machine adapted to travel on rails, with a vibrating screen arrangement (15) for cleaning the ballast, preferably with two spaced superposed perforated bottoms (40, 41), and with belt conveyors (13, 14, 28, 29) for transporting the ballast and the waste, characterized in that the vibrating screen arrangement (15) comprises at least two vibrating screens (16, 17) mounted in series and independently of each other to the machine frame (1) and each being driven by its own drive means (48, 49), said drive means are adapted to be controlled independently of each other and to be cut on and cut off successively.

2. Machine according to claim 1, characterized in that the outlet end of the perforated bottom or bottoms (40, 41) of one vibrating screen (16) overlaps the inlet end of the perforated bottom or bottoms (42, 43) of the following vibrating screen (17).

3. Machine according to claim 1 or 2, characterized in that lifting devices (52, 53) for the separate adjustment of the slope of each vibrating screen (16, 17) are provided.

4. Machine according to any of claims 1 to 3, characterized in that the vibrating screens (16, 17) are operable with different vibration amplitudes and/or different vibration frequencies.

5. Machine according to any of claims 1 to 4, comprising two vibrating screens mounted in series, characterized in that a lifting device (52) for the first vibrating screen (16) is disposed in the area of its inlet end and that a lifting device (53) for the second vibrating screen (17) is disposed in the area of its outlet end.

## Patentansprüche

1. Auf Schienen verfahrbare Gleisbettreinigungsmaschine mit einer Schwingsiebanordnung (15) zur Reinigung des Schotters, die vorzugsweise mit zwei im Abstand übereinander liegenden Siebböden (40, 41) ausgerüstet ist, und mit Förderbändern (13, 14, 28, 29) zum Transport des Schotters und des Abraums, dadurch gekennzeichnet, dass die Schwingsiebanordnung (15) wenigstens zwei hintereinander und unabhängig voneinander am Rahmen (1) der Maschine montierte Schwingsiebe (16, 17) aufweist, von denen jedes durch seine eigene Antriebsvorrichtung (48, 49) antreibbar ist, und dass diese Antriebsvorrichtungen unabhängig voneinander steuerbar und nacheinander einschaltbar und abschaltbar sind.

2. Gleisbettreinigungsmaschine nach Anspruch 1, dadurch gekennzeichnet, dass das ausgangsseitige Ende des Siebbodens bzw. der Siebböden (40, 41) des einen Schwingsiebs (16) das eingangsseitige Ende des Siebbodens bzw. der Siebböden (42, 43) des folgenden Schwingsiebs (17) überlappt.

3. Gleisbettreinigungsmaschine nach einem der Ansprüche 1 oder 2, dadurch gekennzeichnet, dass Hebevorrichtungen (52, 53) zur individuellen Einstellung der Neigung jedes Schwingsiebs (16, 17) vorgesehen sind.

4. Gleisbettreinigungsmaschine nach einem der Ansprüche 1 bis 3, dadurch gekennzeichnet, dass die Schwingsiebe (16, 17) mit verschiedenen Schwingungsamplituden und/oder verschiedenen Schwingungsfrequenzen antreibbar sind.

5. Gleisbettreinigungsmaschine nach einem der Ansprüche 1 bis 4 mit zwei hintereinander montierten Schwingsieben, dadurch gekennzeichnet, dass eine Hebevorrichtung (52) für das erste Schwingsieb (16) im Bereich des Eingangs dieses Schwingsiebs und eine Hebevorrichtung (53) für das zweite Schwingsieb (17) im Bereich des Ausgangs dieses Schwingsiebs angeordnet ist.
